# FASCICULE DE BREVET EUROPEEN

(11) **EP 0 579 542 B1**
(45) Date de publication et mention de la délivrance du brevet: **17.11.1999**
(21) Numéro de dépôt: 93401819.3
(22) Date de dépôt: 15.07.1993
(51) Int. Cl.: E06B 3/66

(54) **Caisson isolant acoustique**
Schalldämmender Hohlkörper
Noise insulating hollow body

(30) Priorité: 16.07.1992 FR 9208772
(43) Date de publication de la demande: 19.01.1994
(73) Titulaire: SAINT-GOBAIN VITRAGE, 92400 Courbevoie (FR)
(72) Inventeur: Hamdi, Mohamed Ali, F-60200 Compiegne (FR); Bouhioui, Hamid, 20, rue du Fond Pernant, F-60471 Compiegne (FR); Rehfeld, Marc, F-95460 Ezanville (FR)
(74) Mandataire: Muller, René

(56) Documents cités:
- EP-A- 0 202 555
- WO-A-85/02640
- CA-A- 1 165 627
- DE-A- 1 659 661
- DE-A- 2 803 740
- GB-A- 2 077 834
- US-A- 2 597 097

## Description

L'invention concerne l'isolation acoustique d'un caisson plan à parois multiples et plus particulièrement d'un vitrage isolant.

Les vitrage isolants, constitués de deux ou plusieurs feuilles de verre associées ensemble par l'intermédiaire d'un cadre intercalaire qui les maintient à une certaine distance l'une de l'autre en emprisonnant entre elles une lame de gaz, de l'air sec en général, sont utilisés dans la majorité des cas pour améliorer l'isolement thermique des locaux ou même éventuellement des véhicules de transport terrestre.

Les systèmes les plus courants utilisent des verres avec une épaisseur commune de 4 mm séparés par un espace compris entre 6 et 12 mm. Tels qu'ils sont, ces vitrages ont des performances acoustiques limitées, notablement inférieures à celles d'un verre monolithique de même masse surfacique globale.

On dispose dans l'industrie de différents moyens pour améliorer les performances acoustiques des vitrages isolants. Le plus courant consiste à utiliser des verres d'épaisseurs fortes et différentes. Ce moyen a une efficacité limitée, il accroît le poids du vitrage ce qui peut obliger à utiliser une fenêtre renforcée, par ailleurs, l'augmentation de coût n'est pas négligeable. Un autre moyen courant consiste à remplacer les verre monolithiques par des verres feuilletés. Ici, l'efficacité est limitée et l'accroissement du coût, supérieur au cas précédent.

Un moyen difficilement utilisable pour les vitrages destinés à équiper des fenêtres mais courant dans les cloisons intérieures ou dans les véhicules de chemin de fer consiste à accroître l'épaisseur de la lame d'air. Mais c'est seulement pour des épaisseurs d'air de plusieurs centimètres (5 ou 6) que l'effet est sensible ce qui interdit de réaliser de telles variantes en vitrages isolants scellés.

Un moyen efficace réside dans l'utilisation de feuilletés spéciaux. C'est ainsi que la demande de brevet européen EP 100 701 B1 décrit un vitrage isolant comportant un ou deux éléments feuilletés dont la résine est "telle qu'un barreau de 9 cm de longueur et de 3 cm de largeur, constitué d'un verre feuilleté comprenant deux feuilles de verre de 4 mm d'épaisseur réunies par une couche de 2 mm de cette résine, ait une fréquence critique qui diffère au plus de 35 % de celle d'un barreau de verre ayant la même longueur, la même largeur et 4 mm d'épaisseur". Le principe de fonctionnement de ce type de vitrage basé sur une faible raideur de la résine, indépendamment de son amortissement permet une très nette amélioration par rapport au vitrage feuilleté ordinaire mais le prix en est également sensiblement supérieur.

Le problème que l'invention se donne pour tâche de résoudre est de fournir un vitrage isolant fait de verres monolithiques usuels mais avec une performance améliorée, sans que le coût de fabrication et le poids augmentent trop.

L'invention se donne également pour tâche - plus généralement, de fournir une solution simple et bon marché au problème de l'isolation acoustique de caissons étanches à parois doubles ou multiples remplis de gaz et/ou d'air.

Aucune des solutions techniques évoquées précédemment dans le cas des vitrages n'utilise des vitrages isolants scellés faits de verres monolithiques usuels puisqu'elles proposent d'agir sur leurs épaisseurs ou sur leur nature (feuilletés normaux ou spéciaux). En revanche, certaines études ont proposé d'utiliser des plaques d'épaisseur standard et d'installer à la périphérie du caisson des résonateurs d'Helmholtz accordés sur la cavité du caisson (voir MASON and FAHY, Journal of Sound and Vibration, Vol 124 (2) page 367 à 379 Academic Press Ltd 1988). La demande de brevet WO-A-85 02640 propose ainsi un caisson avec une isolation acoustique améliorée à certaines fréquences. Il comporte dans une de ses variantes des résonateurs sphériques localisés situés à l'extérieur du caisson et en communication avec le volume interne par des conduits de faible section. Ce système, puisqu'il est accordé sur une fréquence, agit surtout dans un domaine autour de celle-ci, mais, sur les autres fréquences, ou bien il n'agit que peu, ou même il agit négativement. Par ailleurs, le volume du résonateur doit être une fraction importante de celui de la cavité proprement dite - de l'ordre de 15 % - ce qui par exemple pour un vitrage de 1 m² avec une lame d'air de 12 mm d'épaisseur nécessite d'installer à la périphérie du vitrage plusieurs « bouteilles » dont la capacité totale est de près de 2 litres : cette solution n'est pas adaptée aux conditions habituelles de fabrication des vitrages isolants ni, d'une manière générale, à l'isolation acoustique de caissons d'épaisseur comparable.

On connaît également une variante de résonateur dans laquelle la liaison résonateur-intérieur du caisson ne se fait pas par des tuyaux comme dans le cas général des résonateurs d'Helmoltz, mais par une liaison continue. La demande de brevet DE-A-34 01 996 propose ainsi un vitrage dont les verres ont des épaisseurs différentes et sont mécaniquement désolidarisés l'un de l'autre. A la périphérie du vitrage, on a réalisé une cavité de très grande section qui permet, en tenant compte de son volume et des caractéristiques de la fente continue qui la relie à l'intérieur du vitrage, d'accorder le résonateur pour améliorer l'isolation à une fréquence donnée.

Une autre solution a été évoquée dans le document GB-A-2 077 834 ; on y propose un vitrage composé de deux plaques de verre séparées par un profilé intercalaire dont la forme et la fonction sont traditionnelles. Pour améliorer les propriétés d'isolation acoustique, on propose de placer le long de ce premier profilé et dirigé vers l'intérieur du vitrage un deuxième profilé fermé équipé de trous multiples.

On connaît également une variante des vitrages comportant un matériau périphérique absorbant dans lequel celui-ci est contenu dans un tube situé à l'intérieur du vitrage, à sa périphérie. La demande de brevet DE-A-27 48 223 propose que la liaison entre l'intérieur et l'extérieur du tube contenant le matériau absorbant se fasse par un canal étroit et de grande longueur qui s'étend d'un bout à l'autre du tube. Le principe de fonctionnement de ce type de vitrage est de provoquer l'amortissement des sons par un matériau absorbant approprié. Aucune variante sans matériau absorbant n'est envisagée dans DE-A-27 48 223.

L'invention n'utilise pour améliorer les performances acoustique d'un caisson ni le principe des résonateurs d'Helmoltz situés à l'extérieur du caisson ni celui de l'absorption des sons par un matériau adapté situé entre les plaques, à la périphérie de l'espace interne.

L'invention propose un procédé pour augmenter l'isolement accoustique d'un caisson comportant au moins une cavité plate constituée de deux plaques sensiblement parallèles assemblées à leur périphérie à l'aide d'un cadre intercalaire, la cavité étant remplie de gaz et/ou d'air, selon la revendication 1.

Le désaccord entre ondes acoustiques et mécaniques est évalué par le calcul des coefficients de couplage énergétique entre les modes acoustiques et mécaniques et ce sont ces coefficients qui sont minimisés.

Dans le cas où c'est un vitrage isolant avec comme plaques des feuilles de verre, le guide d'onde est intégré au cadre intercalaire du vitrage isolant. La réalisation préférée de l'invention comporte un guide d'onde et un cadre intercalaire qui sont constitués d'un profilé unique comportant deux compartiments en communication par une fente étroite sur toute leur longueur, le compartiment extérieur contenant le desséchant.

De préférence, le profilé constituant le guide d'onde et le cadre intercalaire est obtenu par pliage d'une tôle mince d'aluminium.

Une manière préférée de réaliser l'invention prévoit que les orifices de communication entre le guide d'onde et la cavité constituent chacun un ensemble dont la largeur est,au moins localement,voisine de celle du guide d'onde. Lorsque le vitrage est rectangulaire, les orifices sont de préférence situés au milieu des côtés et ils sont constitués d'une série de cercles équidistants.

La technique de l'invention telle qu'elle est dans sa variante la plus élaborée, vitrage isolant rectangulaire avec guide d'onde périphérique relié à la cavité par des ouvertures localisées le long du guide, permet d'améliorer sensiblement les performances acoustiques d'un vitrage traditionnel avec des moyens faciles à mettre en oeuvre et bon marché.

La description et les figures qui suivent permettront de comprendre l'invention et d'en apprécier les avantages.

Parmi les figures,
la **figure 1** montre un exemple de réalisation d'un caisson selon l'invention,
la **figure 2** présente un détail du même caisson,
la **figure 3** représente un vitrage selon l'invention,
et la **figure 4,** la section du profilé constituant le cadre de ce même vitrage.
la **figure 5** montre les résultats acoustiques d'un vitrage selon l'invention en comparaison avec le même vitrage non équipé du dispositif de l'invention.

Le principe de l'invention est le suivant : pour augmenter l'isolement acoustique d'un caisson fait de deux plaques parallèles, séparées par un espace faible et reliées à leur périphérie par un cadre, réalisant ainsi une cavité, on propose de réaliser sur la périphérie du caisson un guide d'onde de section (A) qui communique avec la lame d'air ou de gaz emprisonnée entre les deux parois, par l'intermédiaire d'ouvertures de section (s) placées à des endroits appropriés. Le rôle principal de ce guide d'onde étant de désaccorder les ondes acoustiques et mécaniques qui naissent respectivement dans la lame d'air ou de gaz et sur les parois lorsque le système caisson à double paroi est soumis à un champ acoustique incident.

Pour déterminer les caractéristiques géométriques optimales (A,s, et la position des ouvertures), on utilise une méthode de calcul qui consiste à discrétiser la lame d'air ou de gaz et les parois par des éléments finis acoustiques et mécaniques. Les éléments finis acoustiques permettent de calculer de façon très précise la modification des modes acoustiques internes de la lame d'air par l'adjonction du guide d'onde, tandis que les éléments finis mécaniques permettent de calculer de façon aussi précise les modes propres des deux parois.

Pour tenir compte du couplage vibro-acoustique entre les parois et la lame de gaz ou d'air, on utilise une formulation mixte mise au point par l'équipe du Professeur HAMDI à l'Université de Technologie de Compiègne. Voir "Méthodes de discrétisation par éléments finis et éléments finis de frontière" par HAMDI in Rayonnement acoustique des structures, Eyrolles éditeur, Paris 1988. Cette formulation repose sur l'application du principe de Hamilton au système couplé fluide-structure, décrit en termes des composantes modales acoustiques et mécaniques qui constituent les inconnues du problème. L'avantage principal de cette formulation est de faire apparaître explicitement les coefficients de couplage énergétiques entre les modes acoustiques internes et les modes mécaniques des parois.

Le principe de la méthode consiste donc à rechercher les dimensions caractéristiques du guide d'onde de façon à minimiser les coefficients de couplage énergétique.

Pour calculer l'indice d'affaiblissement du système double paroi muni du guide d'onde, on utilise ensuite une méthode d'éléments finis de frontière, également mise au point par l'équipe de recherche du Professeur HAMDI, qui permet de calculer l'impédance de rayonnement des parois et l'indice d'affaiblissement du système à double paroi soumis à un champ acoustique d'ondes planes incidentes.

En résumé, la méthode est la suivante : à partir d'une structure de base donnée, par exemple un vitrage isolant comprenant deux plaques de verre de 4 mm d'épaisseur séparées par une lame d'air de 12 mm, on imagine un guide d'onde compatible avec les caractéristiques de la structure. Dans le cas d'un vitrage par exemple, on préférera en général le placer à la périphérie. Le calcul dicte les éléments A, s et la position des ouvertures qui, a priori, donneront les meilleurs résultats tout en restant compatibles avec le produit final. (Ainsi pour un vitrage isolant, on évitera que le guide d'onde périphérique n'empiète trop profondément dans le champ de vision du vitrage. De même, toujours dans le cas d'un vitrage, on placera les ouvertures à des emplacements symétriques, de préférence aux milieux des côtés).

Le logiciel de calcul mis au point consiste en définitive à exécuter les 6 étapes suivantes :
1. Maillage par éléments finis de la lame de gaz ou d'air et des parois,
2. Calcul des modes vibratoires des parois,
3. Calcul des modes acoustiques de la lame de gaz ou d'air en absence et en présence du guide d'onde,
4. Calcul des coefficients de couplage énergétique entre les modes acoustiques et mécaniques. C'est à ce moment que l'on peut voir si le découplage se produit et pour quelles fréquences. Le but est en effet de provoquer une rupture d'impédance entre plaques et guide d'onde,
5. Calcul des matrices d'impédance de rayonnement acoustique des parois,
6. Calcul de l'indice d'affaiblissement du système double paroi.

Le résultat de cette modélisation du caisson matérialisé par la courbe de l'indice d'affaiblissement acoustique en fonction de la fréquence permet de juger de l'effet fourni par le guide d'onde choisi. Le calcul permet de modifier de façon itérative un, deux ou trois des paramètres A, s et position des ouvertures qui définissent le guide de manière à améliorer l'indice d'affaiblissement, l'expérience permet alors de vérifier la validité du résultat acoustique du nouvel ensemble caisson - guide d'onde.

### Exemple 1

La méthode précédente a été appliquée à un double vitrage 4(12)4 fait de deux plaques de verre flotté de 4 mm d'épaisseur séparées par une lame d'air de 12 mm et assemblées avec un cadre en aluminium rempli d'un desséchant (tamis moléculaire) et collées grâce à du butyl et du polysulfure. Les dimensions du vitrage étaient 1,23 x 1,48 m².

Les différentes étapes de la méthode décrite plus haut appliquées au vitrage ont fini par aboutir à la suite d'approximations successives, à un produit représenté figures 1, et 2.

Il s'agissait de réaliser, à la périphérie du vitrage, un guide d'onde de section 240 mm² communiquant par huit orifices de liaison avec la cavité dont quatre, de section 54 mm² aux quatre coins du vitrage et quatre, de section 480 mm² aux milieux de ses côtés.

Sur la **figure 1** on voit le vitrage 1 avec ses verres 2 et son profilé périphérique 3,

Sur la **figure 2,** on a représenté la colle 4 et le desséchant 5. Tous ces éléments sont traditionnels. Le guide d'onde, lui est représenté en 6 sur les figures 1 et 2. Il est matérialisé par quatre parois : les surfaces internes 7 et 8 des verres, la paroi interne 9 du cadre intercalaire et pour la quatrième paroi, on a utilisé la face externe 10 d'un profilé 11 identique au profilé du cadre. Ce profilé est collé entre les deux verres comme le profilé du cadre. Il est découpé en tronçons de longueur telle qu'ils laissent entre eux les orifices de liaisons définis plus haut, c'est-à-dire avec une surface de 54 mm² pour l'orifice 12 des coins et de 480 mm² pour ceux 13 du milieu des côtés. Les profilés sont vides mais leurs extrémités sont bouchées.

Les mesures acoustiques expérimentales réalisées sur le prototype qu'on vient de décrire ont montré une amélioration sensible des performances en comparaison avec un vitrage identique à l'exception du profilé 11 absent. Les résultats selon la norme française NF-S 31 051 étaient meilleurs de 3 dB(A) pour un bruit de route et selon la norme ISO 717 (R_{w}), également de + 3 dB.

### Exemple 2

Le vitrage du deuxième exemple a été réalisé dans les conditions d'une production industrielle de grande série.

On a réalisé par pliage de feuillard d'aluminium, un profilé destiné à constituer l'intercalaire d'un vitrage isolant. Ce profilé a un double rôle, d'une part il doit jouer le rôle habituel d'un cadre de vitrage isolant et d'autre part, il incorpore également le guide d'onde de l'invention. La section du profilé est représentée figure 4. On voit en 16 le compartiment réservé au desséchant et à la fixation des coins aux quatre angles du vitrage. En 17 on a constitué le guide d'onde. On a choisi ici une section de 150 mm². Le prototype du vitrage a été réalisé avec des verres de 4 mm dans les mêmes dimensions que précédemment : 1,23 x 1,48 m². En appliquant la méthode de l'invention, on a calculé les coefficients de couplage énergétiques entre les modes acoustiques et mécaniques puis, par le calcul, on a examiné comment le choix de la position, de la forme et de la section des ouvertures dans le profilé arrivait à minimiser ces coefficients. La position retenue pour les ouvertures a été le milieu des quatre côtés du vitrage, les coins étant assemblés en biseau en 18, figure 3 sans être étanches. La forme des orifices a été arrêtée à une série de cercles 19 presque tangents les uns aux autres. Il est important que leur diamètre soit voisin de l'épaisseur du profilé. Un autre critère d'importance est la longueur totale occupée par l'ensemble des cercles 19 aux milieux des côtés du vitrage. Celle-ci doit être d'au moins 2 % et au maximum de 25 % de la longueur du côté. L'optimisation a fourni comme nombre d'ouvertures circulaires juxtaposées, le chiffre 4 aussi bien pour le côté de 1,23 m de longueur que pour celui de 1,48 m.

Le profilé représenté figure 4 possède une particularité intéressante : on l'a conçu avec un orifice de communication entre les deux chambres. La paroi de séparation 20 ne vient pas au contact de la paroi perpendiculaire 21 mis laisse un espace 22 de, par exemple, 0,2 mm libre. Ce passage permet au desséchant (non représenté) remplissant le compartiment 16 d'agir par l'intermédiaire du compartiment 17 et des ouvertures 19 sur l'espace interne 23 du vitrage isolant qu'il maintient toujours sec.

Des mesures acoustiques en vraie grandeur ont été effectuées sur le vitrage qu'on vient de décrire et, par comparaison, sur un vitrage de mêmes dimensions mais qui n'était pas équipé du guide d'onde de l'invention.

Les essais étaient réalisés selon la norme ISO 140 dans deux chambres réverbérantes de volumes respectifs 62 et 86 m³.

Les résultats sont représentés **figure 5.** On voit en abscisse les fréquences (en kHz) et en ordonnée, les indices d'affaiblissement acoustique. La courbe 14 représente les résultats du vitrage isolant traditionnel 4(12)4 rempli d'air tandis que la courbe 15, montre ceux d'un vitrage de mêmes dimensions, toujours en 4(12)4, mais avec le guide d'onde périphérique des **figures 3 et 4.** On constate qu'entre 200 Hz et 2500 Hz, le vitrage de l'invention est supérieur d'une valeur comprise entre 2 et 5 dB à un vitrage ordinaire. L'allure générale de la courbe montre que l'effet ne se manifeste pas à une fréquence localisée comme c'est le cas avec les résonateurs de Helmholtz mais sur une large bande du spectre audible.

A partir des courbes précédentes, on a calculé les valeurs globales de l'indice d'affaiblissement acoustique, d'une part selon la norme française NF-S 31 051 (indice d'affaiblissement respectivement pour un bruit de route, Rᵣₜₑ et pour un bruit rose, Rᵣₒₛₑ) et selon la norme ISO 717 (R_{w}).

Les résultats étaient les suivants :

Le guide d'onde produit parfaitement son effet en venant perturber le couplage que la lame d'air réalise habituellement entre la première et la deuxième plaque. La fonction du guide est de permettre à l'onde sonore de circuler, c'est pourquoi il est important que le nombre des orifices de communication entre la cavité et le guide ne soit pas trop important ce qui gênerait cette libre circulation.

Les exemples 1 et 2 de réalisation des caissons de l'invention utilisent des plaques de verre transparent mais, bien évidemment, les résultats acoustiques ne sont pas dépendants de la nature de ce matériau. Des plaques de tôle ou de n'importe quel autre matériau avec un module d'élasticité du même ordre aurait conduit à des résultats comparables.

Il ressort de ce qui précède que l'invention propose une solution inattendue et très éloignée non seulement des systèmes qui agissent sur les plaques proprement dites (épaisseurs, ensembles feuilletés, résines spéciales) mais même de ceux qui agissent sur la cavité (résonateurs d'Helmholtz ou absorbants périphériques). Par rapport à ces autres traitements elle a l'avantage d'être bon marché, facile à mettre en oeuvre dans l'industrie et esthétiquement discrète.

## Revendications

1. Procédé pour augmenter l'isolement acoustique d'un caisson comportant au moins une cavité plate constituée de deux plaques sensiblement parallèles assemblées à leur périphérie à l'aide d'un cadre intercalaire, la cavité étant remplie de gaz et/ou d'air, **caractérisé en ce qu**'on réalise un guide d'ondes placé à la périphérie de la cavité, polygonal et refermé sur lui-même, en communication le long de chaque bord avec la cavité par un ou plusieurs orifices localisés dont la longueur totale occupée par l'ensemble ainsi constitué est comprise entre 2 et 25 % de la longueur du côté concerné et, de préférence entre 2 et 5 % **et en ce que** la section du guide d'onde, la forme, la section et la position des orifices localisés sont déterminées de manière à désaccorder les ondes acoustiques et mécaniques qui naissent, respectivement dans la cavité et sur les plaques lorsque le caisson est soumis à un champ acoustique incident.

2. Procédé selon la revendication 1, **caractérisé en ce que** le désaccord entre ondes acoustiques et mécaniques est évalué par le calcul des coefficients de couplage énergétique entre les modes acoustiques et mécaniques **et en ce que** ce sont ces coefficients qui sont minimisés.

3. Procédé selon l'une des revendications précédentes, **caractérisé en ce que** la largeur des orifices est, au moins localement, voisine de celle du guide d'onde.

4. Procédé selon l'une des revendications précédentes, **caractérisé en ce que** le caisson est rectangulaire, **que** les orifices sont situés au milieu des côtés et qu'ils sont constitués d'une série de cercles équidistants.

5. Procédé selon l'une des revendications précédentes, **caractérisé en ce que** le caisson est un vitrage isolant dont les plaques sont des feuilles de verre **et en ce que** le guide d'onde est intégré au cadre intercalaire du vitrage isolant.

6. Procédé selon la revendication 5, **caractérisé en ce que** le guide d'onde et le cadre intercalaire sont constitués d'un profilé unique comportant deux compartiments en communication l'un avec l'autre **et en ce que** le compartiment extérieur contient le desséchant.

7. Procédé selon la revendication 6, **caractérisé en ce que** la communication se fait par une fente étroite éventuellement sur toute la longueur du profilé.

8. Procédé selon la revendication 6 ou la revendication 7, **caractérisé en ce que** le profilé constituant le guide d'onde et le cadre intercalaire est obtenu par pliage d'une tôle mince d'aluminium.

## Patentansprüche

1. Verfahren zur Verbesserung der Schalldämmung eines Kastens, welcher mindestens einen flachen Hohlraum enthält, der aus zwei im wesentlichen parallelen Scheiben besteht, die am Rand durch einen Zwischenrahmen verbunden sind, wobei der Hohlraum mit Gas und/oder Luft gefüllt ist, **dadurch gekennzeichnet, daß** am Umfang des Hohlraums eine Wellenführung realisiert wird, die polygonal und in sich selbst geschlossen ist und entlang jedes Randes mit dem Hohlraum durch eine oder mehrere lokalisierte Öffnungen in Verbindung steht, deren von der so gebildeten Einheit eingenommene Gesamtlänge 2 bis 25 % und vorzugsweise 2 bis 5 % der Länge der jeweiligen Seite beträgt, **und daß** der Querschnitt der Wellenführung, Form, Querschnitt und Position der lokalisierten Öffnungen derart festgelegt werden, daß die mechanischen und die Schallwellen verstimmt werden, die im Hohlraum und an den Scheiben entstehen, wenn der Kasten einem einfallenden Schallfeld ausgesetzt wird.

2. Verfahren nach Anspruch 1, **dadurch gekennzeichnet, daß** die Verstimmung zwischen mechanischen und Schallwellen durch Berechnung der energetischen Kopplungskoeffizienten zwischen den akustischen und mechanischen Moden bewertet wird, **und daß** diese Koeffizienten minimiert werden.

3. Verfahren nach einem der vorhergehenden Ansprüche, **dadurch gekennzeichnet, daß** die Breite der Öffnungen wenigstens lokal ähnlich der der Wellenführung ist.

4. Verfahren nach einem der vorhergehenden Ansprüche, **dadurch gekennzeichnet, daß** der Kasten rechtwinklig ist, **daß** sich die Öffnungen in der Mitte der Seiten befinden **und** sie aus einer Reihe äquidistanter Kreise bestehen.

5. Verfahren nach einem der vorhergehenden Ansprüche, **dadurch gekennzeichnet, daß** der Kasten eine Isolierverglasung ist, deren Scheiben Glasscheiben sind, **und daß** die Wellenführung in den Zwischenrahmen der Isolierverglasung integriert ist.

6. Verfahren nach Anspruch 5, **dadurch gekennzeichnet, daß** die Wellenführung und der Zwischenrahmen aus einem einzigen Profil bestehen, das zwei untereinander in Verbindung stehende Abteile umfaßt, **und daß** das äußere Abteil das Trocknungsmittel enthält.

7. Verfahren nach Anspruch 6, **dadurch gekennzeichnet, daß** die Verbindung durch einen engen Schlitz, gegebenenfalls über die gesamte Länge des Profils, hergestellt wird.

8. Verfahren nach Anspruch 6 oder 7, **dadurch gekennzeichnet, daß** das Profil, welches die Wellenführung und den Zwischenrahmen bildet, durch Biegen eines dünnen Aluminiumblechs erhalten wird.

## Claims

1. Method for increasing the acoustic insulation of a chamber comprising at least one flat cavity formed by two substantially parallel plates connected at their periphery by means of an intermediate frame, the cavity being filled with gas and/or air, characterised in that a waveguide is produced, placed at the periphery of the cavity, polygonal and closed upon itself, in communication with the cavity along each edge by means of one or more localised orifices whose total length occupied by the assembly thus formed is between 2 and 25% of the length of the field concerned and preferably between 2 and 5%, in that the cross section of the waveguide, and the shape, cross section and position of the localised orifices, are determined so as to detune the acoustic and mechanical waves which arise, respectively in the cavity and on the plates, when the chamber is subjected to an incident acoustic field.

2. Method according to Claim 1, characterised in that the detuning between acoustic and mechanical waves is evaluated by calculating the energy-coupling coefficients between the acoustic and mechanical modes and in that it is these coefficients which are minimised.

3. Method according to one of the preceding claims, characterised in that the width of the orifices is, at least locally, close to that of the waveguide.

4. Method according to one of the preceding claims, characterised in that the chamber is rectangular, in that the orifices are situated at the middle of the sides and in that they consist of a series of equidistant circles.

5. Method according to one of the preceding claims, characterised in that the chamber is an insulating glazing whose plates are sheets of glass and in that the waveguide is integrated into the intermediate frame of the insulating glazing.

6. Method according to Claim 5, characterised in that the waveguide and the intermediate frame consist of a single profiled section having two compartments in communication with each other and in that the outer compartment contains the desiccant.

7. Method according to Claim 6, characterised in that the communication takes place through a narrow slot, possibly over the entire length of the profiled section.

8. Method according to Claim 6 or Claim 7, characterised in that the profiled section constituting the waveguide and intermediate frame is obtained by bending a thin sheet of aluminium.
